# EUROPÄISCHE PATENTSCHRIFT

(11) **EP 0 861 480 B1**
(45) Veröffentlichungstag und Bekanntmachung des Hinweises auf die Patenterteilung: **26.05.1999**
(21) Anmeldenummer: 96945864.5
(22) Anmeldetag: 06.11.1996
(51) Int. Cl.: G08B 15/02

(54) **VORRICHTUNG ZUM VERNEBELN VON RÄUMEN**
SMOKE-SCREEN DEVICE FOR OBSCURING PREMISES
DISPOSITIF POUR EMETTRE UN ECRAN DE FUMEE DANS DES LOCAUX

(30) Priorität: 17.11.1995 DE 19542950; 17.11.1995 DE 29520736 U
(43) Veröffentlichungstag der Anmeldung: 02.09.1998
(73) Patentinhaber: Innovative Pyrotechnik GmbH, 71032 Böblingen (DE)
(72) Erfinder: BERNER, Joachim, D-71088 Holzgerlingen (DE); FRICK, Ulrich, D-70563 Stuttgart (DE)
(74) Vertreter: Czybulka, Uwe, Dipl.-Phys.
(86) Internationale Anmeldenummer: DE9602114
(87) Internationale Veröffentlichungsnummer: WO9718373

(56) Entgegenhaltungen:
- EP-A- 0 159 229
- EP-A- 0 726 550
- DE-A- 4 328 697
- GB-A- 2 270 396

## Beschreibung

Die Erfindung bezieht sich auf eine Vorrichtung zum Vernebeln von Räumen und soll insbesondere eingesetzt werden, um Einbrecher in geschlossenen Räumen die Sicht zu nehmen und sie in Panik zu versetzen, so daß sie von Ihrem Vorsatz, Gegenstände zu entwenden, abgebracht werden. Die Auslösung derartiger Vorrichtungen kann durch eine herkömmliche Alarmanlage oder andere geeignete Mittel erfolgen. Mit der Auslösung der Vorrichtung können selbstverständlich noch weitere Alarmanlagen in Betrieb gesetzt werden, so daß der Eigentümer oder gegebenenfalls die Polizei noch weitere Abwehrmaßnahmen gegen den oder die Einbrecher vornehmen können.

Eine derartige Vorrichtung ist aus der DE-A1-43 28 697 bekannt. Diese Anlage weist einen Verteiler auf, der sichtbehindernden Nebel explosionsartig verteilt. Als Basis für die Erzeugung des Nebels können bekannte Komponenten verwendet werden, wie sie etwa bei Nebelgranaten eingesetzt werden. Vorausgesetzt wird natürlich, daß diese Mittel nicht toxisch sind, so daß Gesundheitsschäden ausgeschlossen werden können.

Als eine kompakte Vorrichtung zum Vernebeln von Räumen ist es auch bekannt, in einem Behälter ein Gemisch aus Wasser und Glykol aufzunehmen, das zum Vernebeln des Raumes von starken Heizröhren innerhalb von Sekunden auf mehrere hundert Grad Celsius erhitzt wird. Dieser Vorgang erzeugt dichte Nebelschwaden, so daß ein Einbrecher innerhalb kürzester Zeit in einem Raum die Orientierung völlig verliert. Für diese Vorrichtung ist allerdings eine erhebliche Stromversorgung erforderlich; dies birgt natürlich das Risiko in sich, daß bei Ausfall des Stromes die Vernebelung nicht stattfindet.

Der Erfindung liegt die Aufgabe zugrunde, eine einfach aufgebaute Vorrichtung zu schaffen, die im wesentlichen unabhängig von einer Stromversorgung ist und zur Auslösung z.B. einfach an eine vorhandene Alarmanlage angeschlossen werden kann.

Diese Aufgabe ist gemäß der Erfindung durch die Merkmale des Anspruches 1 gelöst.

Der wesentliche Gedanke der Erfindung besteht demnach darin, die aktiven Teile der Vorrichtung, die für die Vernebelung wesentlich sind, als pyrotechnische Sätze auszubilden, die von einer Energieversorgung unabhängig aktiviert werden können. Aktiviert werden muß lediglich eine kleine Zündpille, zu dessen Versorgung eine kleine Batterie bzw. der Anschluß an die Sensorik einer Alarmvorrichtung ausreichend ist.

Bei geeigneter Gestaltung der Heizpatrone kann der bei dem Aufheizen und Verdampfen des Gemisches zur Erzeugung des Nebels entstehende Druck ausreichend sein, um den Nebel über eine Öffnung mit einem Ventil aus dem Behälter zu verströmen. Vorteilhaft ist es jedoch, einen weiteren pyrotechnischen Drucksatz in dem Behälter anzuordnen, der synchron mit dem oder später als der Heizsatz gezündet wird und der beim Abbrennen entsprechend Treibgase entwickelt. Diese Treibgase strömen über eine Verbindung in den Behälter ein und erzeugen dort den für das Ausströmen des Nebels ausreichenden Druck. Der Drucksatz kann in dem gleichen Gehäuse wie der Heizsatz aufgenommen oder in diesen integriert sein. Auch dieser Drucksatz ist vorzugsweise ein pyrotechnischer Satz.

Weitere Ausgestaltungen der Erfindung gehen aus den Unteransprüchen hervor. Die Erfindung ist in Ausführungsbeispielen anhand der Zeichnung näher erläutert. In dieser stellen dar:
Fig. 1 einen Längsschnitt durch eine Vorrichtung zum Vernebeln von Räumen gemäß der Erfindung;
Fig. 2 bis 4 jeweils einen Schnitt durch ein weiteres Ausführungsbeispiel einer solchen Vorrichtung.

Eine Vorrichtung 1 zum Vernebeln von Räumen weist gemäß Fig. 1 ein äußeres Gehäuse 2 auf, in dem ein Behälter 3 zur Aufnahme eines Nebelfluids 4 gelagert ist. Dieses Nebelfluid 4 ist z.B. ein Gemisch aus Wasser und Glykol und füllt den Behälter in diesem Falle etwa bis zur Hälfte. Im fluidfreien Raum führt aus dem Behälter ein Kanal 5, der im Behälter durch eine Berstscheibe 6 abgeschlossen ist. Dieser Kanal durchdringt auch das Gehäuse 2 und mündet außerhalb des Gehäuses 2 in einer Düse 7.

Von der Seite des Behälters 3 ragt in das Nebelfluid 4 eine pyrotechnische Heizpatrone 8, die einen Heizsatz 9 und eine pyrotechnische Zündpille 10 aufweist, die in einem festen gasund druckdichten Mantel 11 aufgenommen sind. Die pyrotechnische Zündpille 10 kann z.B. elektrisch über ein Kabel 12 gezündet werden, das von der Zündpille 10 zu einer Sensorik und Energieversorgung 13 führt.

In den fluidfreien Raum des Behälters 3 ragt eine Druckpatrone 14 hinein, die einen Drucksatz 15 sowie eine pyrotechnische Zündpille 16 aufweist, die in einem Behälter 17 aufgenommen sind. Die pyrotechnische Zündpille 16 kann z.B. wiederum elektrisch über ein Kabel 18 gezündet werden, das von der Zündpille zu der Sensorik und Energieversorgung 13 führt.

Die Sensorik und Energieversorgung 13 erhält z.B. von einer Alarmanlage ein Aktivierungssigna, wenn ein Einbruch festgestellt wurde. Die Sensorik und Energieversorgung 13 kann z.B. eine kleine elektrische Batterie und eine kleine Logik erhalten, die die Funktion der Vorrichtung steuert. Die Funktion ist folgende:

Sobald die Sensorik und Energieversorgung 13 ein Aktivierungssignal von der Alarmanlage erhält, wird ein elektrischer Impuls über das Kabel 12 an die pyrotechnische Zündpille 10 der pyrotechnischen Heizpatrone 8 gesendet. Hierdurch wird der Heizsatz gezündet, der relativ schnell abbrennt. Über den Mantel 11 wird die beim Abbrand erzeugte Wärme an das Nebelfluid 4 abgegeben, das dadurch sehr schnell erwärmt wird und verdampft. Sobald der Dampfdruck innerhalb des Behälters groß genug ist, wird die Berstscheibe 6 zerstört, so daß die Nebelschwaden über den Kanal 5 und die Düse 7 austreten und den zu schützenden Raum schnell vernebeln.

Falls der durch das Verdampfen des Nebelfluides erzeugte Gasdruck innerhalb des Behälters nicht ausreicht, um die Berstscheibe 6 zu zerstören und die Nebelschwaden nach außen zu treiben, wird entweder gleichzeitig mit der pyrotechnischen Zündpille 10 oder verzögert - je nach der für das Verdampfen des Nebelfluides 4 notwendigen Zeitspanne - die pyrotechnische Zündpille 16 des Drucksatzes 15 gezündet. Die Außenwand der Druckpatrone 14 wird bei der Zündung zerstört, so daß die bei dem Abbrand des Drucksatzes 15 frei werdenden Treibgase in den Behälter 13 freigelassen werden. In diesem steigt entsprechend der Innendruck an, so daß die Berstscheibe 6 zerstört wird und das verdampfte Nebelfluid ausgetrieben wird.

In den Fig. 2 und 3 ist lediglich der Innenbehälter 3 einer variierten Ausführungsform einer Vorrichtung zum Vernebeln von Räumen dargestellt. In dem Behälter 3 ist ein Nebelfluid 4 eingefüllt; außerdem sind mehrere pyrotechnische Heizpatronen 8 vorhanden, in diesem Falle vier Patronen. Eine von diesen Patronen kann jedoch auch eine Druckpatrone sein. Ebenso ist es möglich, daß die einzelnen Heizpatronen sowohl einen pyrotechnischen Heizsatz 9 als auch einen Drucksatz 15 aufweisen, wie dieses schematisch in Fig. 3 dargestellt ist. Die Heizpatrone 9 ist hier wiederum durch einen Mantel 11 gekapselt, so daß beim Abbrand des Heizsatzes keine Gase nach außen weichen. Die beiden Sätze werden in diesem Ausführungsbeispiel bevorzugt nacheinander gezündet, wobei der Heizsatz 15 erst dann gezündet wird, wenn das Nebelfluid 4 bereits in Dampfform vorliegt. Sobald der Innendruck in dem Behälter hoch genug ist, wird die Berstscheibe 6 am Ende des Kanales 5 zerstört, so daß die Nebelschwaden aus dem Behälter herausgedrückt werden.

In dem Ausführungsbeispiel gemäß Fig. 4 sind der pyrotechnische Drucksatz 15 und der pyrotechnische Heizsatz 9 in einem gemeinsamen Gehäuse aufgenommen. Der Mantel 11 des Heizsatzes kann gasdicht sein wie bei anderen Ausführungsbeispielen. Die Auslässe 42 in dem Mantel 17 des Drucksatzes können durch Berstfolien 41 verschlossen sein. Das Gehäuse 10 ist in einem Behälter 3 angeordnet, der mit einem Nebelfluid 14 gefüllt und mit einem Auslass 5 versehen ist, der durch eine Berstscheibe 6 verschlossen ist.

Die Vorteile der beschriebenen Vorrichtungen gegenüber herkömmlichen Methoden sind unter anderem die nach der Auslösung extrem schnelle Funktionsfähigkeit, wobei je nach Ausführung die Nebelschwaden in einem Zeitraum zwischen 3 und 20 Sekunden freigegeben werden können. Es treten keine pyrotechnischen Gase bzw. kein Rauch aus, da bei dieser Vorrichtung normales Nebelfluid, wie es auch in elektrischen Nebelmaschinen verwendet wird, zum Einsatz kommt. Die Vorrichtung ist kostengünstig herzustellen, da der Aufbau gegenüber sonstigen z.B. bei Bühnenshows etc. verwendeten elektrischen Geräten sehr einfach ist. Ein weiterer Vorteil ist, daß nach der Aktivierung der Vorrichtung dessen Funktion nicht mehr zu stoppen ist, d.h. es liegt eine autarke Arbeitsweise vor. Die Vorrichtung ist hierbei sehr einfach an jede Alarmanlage anschließbar. Außerdem ist sie wartungsfreundlich, da keine Verschleißteile eingebaut sind. Durch unkomplizierte Technik wird eine zuverlässige Arbeitsweise garantiert. Die Vorrichtung ist selbst unter Extrembedingungen verwendbar, z.B. in stark verschmutzten Räumen, und ist unempfindlich gegen Hitze und Kälte.

## Patentansprüche

1. Vorrichtung zum Vernebeln von Räumen mit einem Behälter zur Aufnahme eines Nebelfluids, das beim Verdampfen Nebel erzeugt, mit einer Heizeinrichtung zum Aufheizen und Verdampfen des Nebelfluides und mit einer Öffnung in dem Behälter, aus der der Nebel ins Freie austreten kann, dadurch gekennzeichnet, daß die Heizeinrichtung eine pyrotechnische Heizpatrone (8) mit einem Heizsatz (9), einem pyrotechnischen Zündmittel (10) und einem Heizsatz und Zündmittel umkapselnden Mantel (11) ist, über dessen Wand die beim Abbrand des Heizsatzes erzeugte Wärme an das Nebelfluid abgegeben wird.

2. Vorrichtung nach Anspruch 1, dadurch gekennzeichnet, daß der Mantel (11) der pyrotechnischen Heizpatrone (8) gas- und druckdicht ist.

3. Vorrichtung nach Anspruch 1 oder 2, dadurch gekennzeichnet, daß die pyrotechnische Heizpatrone (8) in das Nebelfluid (4) eintaucht.

4. Vorrichtung nach einem der vorhergehenden Ansprüche, dadurch gekennzeichnet, daß das Zündmittel (10) für den pyrotechnischen Heizsatz (9) eine pyrotechnische Zündpille (10) ist.

5. Vorrichtung nach Anspruch 4, dadurch gekennzeichnet, daß die pyrotechnische Zündpille (10) elektrisch anzündbar ist.

6. Vorrichtung nach einem der vorhergehenden Ansprüche, dadurch gekennzeichnet, daß in dem Behälter (3) eine Druckpatrone (14) zum Unterstützen des Austreibens des erzeugten Nebels vorgesehen ist.

7. Vorrichtung nach Anspruch 6, dadurch gekennzeichnet, daß die Druckpatrone (14) einen pyrotechnischen Drucksatz (15) sowie ein pyrotechnisches Zündmittel (16) hierfür enthält.

8. Vorrichtung nach Anspruch 7, dadurch gekennzeichnet, daß das pyrotechnische Zündmittel (16) elektrisch anzündbar ist.

9. Vorrichtung nach einem der vorhergehenden Ansprüche, dadurch gekennzeichnet, daß zum Zünden der pyrotechnischen Sätze eine Sensorik und Energieversorgung (13) vorgesehen ist.

10. Vorrichtung nach Anspruch 9, dadurch gekennzeichnet, daß die Sensorik und Energieversorgung (13) mit einer Alarmanlage gekoppelt ist.

## Claims

1. Device for filling rooms with vapour, having a tank for accommodating a vaporisation fluid which generates vapour upon being evaporated, a heating device for heating and evaporating the vaporisation fluid, and an opening in the tank from which the vapour is able to escape to the outside,
characterised in that the heating device is a pyrotechnic heating cartridge (8) having a heating composition (9), a pyrotechnic ignition means (10), and a casing (11) which encapsulates the heating composition and the ignition means and via the wall of which the heat generated as the heating composition burns up is transmitted to the vaporisation fluid.

2. Device according to claim 1, characterised in that the casing (11) of the pyrotechnic heating cartridge (8) is gas-tight and pressure-tight.

3. Device according to claim 1 or 2, characterised in that the pyrotechnic heating cartridge (8) is immersed in the vaporisation fluid (4).

4. Device according to any of the preceding claims, characterised in that the ignition means (10) for the pyrotechnic heating composition (9) is a pyrotechnic primer cap (10).

5. Device according to claim 4, characterised in that the pyrotechnic primer cap (10) is adapted to be ignited electrically.

6. Device according to any of the preceding claims, characterised in that provided in the tank (3) is a compression cartridge (14) to help the vapour generated to be expelled.

7. Device according to claim 6, characterised in that the compression cartridge (14) contains a pyrotechnic compression composition (15) and a pyrotechnic ignition means (16) therefor.

8. Device according to claim 7, characterised in that the pyrotechnic ignition means (16) is adapted to be ignited electrically.

9. Device according to any of the preceding claims, characterised by the provision of a sensor system and power supply (13) for igniting the pyrotechnic compositions.

10. Device according to claim 9, characterised in that the sensor system and power supply (13) is linked to an alarm installation.

## Revendications

1. Dispositif pour embrumer des pièces, comportant un récipient pour recevoir un fluide de brouillard qui forme un brouillard en s'évaporant, un dispositif de chauffage pour échauffer et vaporiser le fluide de brouillard, et une ouverture du récipient par lequel le brouillard peut se libérer, caractérisé en ce que le dispositif de chauffage est une cartouche de chauffage pyrotechnique (8) comportant un produit de chauffage (9), un moyen d'allumage pyrotechnique (10) et une enveloppe (11) entourant le produit de chauffage et le moyen d'allumage, dont la paroi transmet au fluide de brouillard la chaleur générée par la combustion du produit de chauffage.

2. Dispositif selon la revendication 1, caractérisé en ce que l'enveloppe (11) de la cartouche de chauffage pyrotechnique (8) est étanche au gaz et à la pression.

3. Dispositif selon la revendication 1 ou 2, caractérisé en ce que la cartouche de chauffage pyrotechnique (8) plonge dans le fluide de brouillard (4).

4. Dispositif selon l'une quelconque des revendications précédentes, caractérisé en ce que le moyen d'allumage (10) du produit de chauffage pyrotechnique (9) est une pastille d'allumage pyrotechnique (10).

5. Dispositif selon la revendication 4, caractérisé en ce que la pastille d'allumage pyrotechnique (10) peut être actionnée électriquement.

6. Dispositif selon l'une quelconque des revendications précédentes, caractérisé en ce qu'il comprend, dans le récipient (3), une cartouche de pression (14) pour favoriser l'expulsion du brouillard généré.

7. Dispositif selon la revendication 6, caractérisé en ce que la cartouche de pression 14 contient un produit de pression pyrotechnique (15) ainsi qu'un moyen d'allumage pyrotechnique (16).

8. Dispositif selon la revendication 7, caractérisé en ce que le moyen d'allumage pyrotechnique (16) peut être actionné électriquement.

9. Dispositif selon l'une quelconque des revendications précédentes, caractérisé en ce qu'il comprend, pour allumer les produits pyrotechniques, des capteurs et une source d'énergie (13).

10. Dispositif selon la revendication 9, caractérisé en ce que les capteurs et la source d'énergie (13) sont couplés à un dispositif d'alarme.
